# EUROPÄISCHE PATENTANMELDUNG

(11) **EP 4 775 792 A1**
(43) Veröffentlichungstag der Anmeldung: **15.07.2026**
(21) Anmeldenummer: 25159676.3
(22) Anmeldetag: 24.02.2025
(51) Int. Cl.: E06B 7/14

(54) **RAHMENPROFIL MIT EINER ENTWÄSSERUNGSVORRICHTUNG**

(30) Priorität: 10.01.2025 IN 202541002347
(71) Anmelder: SCHÜCO International KG, 33609 Bielefeld (DE)
(72) Erfinder: POWAR, Omkar, 416007 Kolhapur (IN); LINDENMANN, Benjamin, 33607 Bielefeld (DE)
(74) Vertreter: Dantz, Jan Henning

(57) **Zusammenfassung**

Ein Rahmenprofil (10) umfasst eine Entwässerungsvorrichtung, wobei das Rahmenprofil (10) eine obere Kammer (11) zur Entwässerung und eine untere Kammer (18) zur Entwässerung aufweist, die durch eine Trennwand (13) voneinander getrennt sind, die eine Öffnung (12) aufweist, wobei an der Öffnung (12) der Trennwand (13) ein Ventil (20) mit einem bewegbaren Ventilkörper (23) fixiert ist. Dadurch kann auch bei hohem Niederschlag und Windlasten an dem Rahmenprofil ein Eintritt von Feuchtigkeit zur Innenseite hin vermieden werden.

## Beschreibung

Die vorliegende Erfindung betrifft ein Rahmenprofil mit einer Entwässerungsvorrichtung, wobei das Rahmenprofil eine obere Kammer zur Entwässerung und eine untere Kammer zur Entwässerung aufweist, die durch eine Trennwand voneinander getrennt sind, die eine Öffnung aufweist.

Die EP 1 119 680 B1 offenbart ein Blockfenster mit einem Blendrahmen und einem Flügelrahmen, die an einer Gebäudehülle montiert werden. Bei einem solchen Blockfenster wird meist eine Entwässerung vorgesehen, da bei starkem Regen oder durch Kondensat ein Eintritt von Feuchtigkeit in den Flügelrahmen nicht vollkommen ausgeschlossen werden kann. Hierfür sind meist am Blendrahmen Entwässerungsschlitze vorgesehen, die mit einer nach unten offenen Kappe überdeckt werden und optional auch mit einem Gitter zum Fernhalten von Insekten ausgestattet werden können. Über die Entwässerung kann Feuchtigkeit aus dem Profil abgeführt werden. Bei Anliegen von Windlasten kann es allerdings passieren, dass der Wasserpegel in den Kammern zur Entwässerung ansteigt und für Feuchteschäden an der Innenseite sorgt, falls die Abdichtung nicht ausreicht.

Es ist daher Aufgabe der vorliegenden Erfindung, ein Rahmenprofil mit einer Entwässerungsvorrichtung zu schaffen, das eine zuverlässige Entwässerung gewährleistet und auch bei Windlasten einen Eintritt von Feuchtigkeit verhindert.

Diese Aufgabe wird mit einem Rahmenprofil mit den Merkmalen des Anspruches 1 gelöst.

Bei dem erfindungsgemäßen Rahmenprofil mit einer Entwässerungsvorrichtung umfasst das Rahmenprofil eine obere Kammer zur Entwässerung und weist eine untere Kammer zur Entwässerung auf, die durch eine Trennwand voneinander getrennt sind, die eine Öffnung aufweist, wobei an der Öffnung der Trennwand ein Ventil mit einem bewegbaren Ventilkörper fixiert ist. Durch das Ventil kann die Öffnung zwischen der unteren Kammer und der oberen Kammer verschlossen werden, so dass auch bei Anliegen eines erhöhten Druckes in der unteren Kammer verhindert wird, dass Flüssigkeit von der unteren Kammer in die obere Kammer strömt. Dadurch wird die zuverlässige Entwässerung an dem Rahmenprofil gewährleistet. Die Trennwand bildet dabei einen Boden der oberen Kammer aus.

Vorzugsweise ist das Ventil an einer Unterseite der Trennwand fixiert. Die Trennwand kann dabei als Steg des Rahmenprofils ausgebildet sein und sich beispielsweise in einer horizontalen Ebene erstrecken. Optional kann die Trennwand auch geneigt zur Horizontalen ausgerichtet sein, wobei die Entwässerung durch die Öffnung der Trennwand hindurch durch die Schwerkraft erfolgt.

Das Ventil weist vorzugsweise ein Gehäuse mit einem Durchflusskanal auf, in dem der Ventilkörper angeordnet ist. Der Durchflusskanal kann beispielsweise einen zylindrischen Abschnitt aufweisen. Zudem kann der Durchflusskanal einen konischen Abschnitt umfassen, der einen Ventilsitz für den Ventilkörper ausbildet, der beispielsweise kugelförmig ist. Der Durchflusskanal kann dabei an einem oberen Einlassbereich einen Querschnitt besitzen, der mindestens 50 %, vorzugsweise mindestens 80 %, kleiner ist als ein Querschnitt des Durchflusskanals an einem unteren Auslass. Das Verhältnis eines Durchmesser an einem oberen Einlass zu einem Durchmesser an einem unteren Auslass kann beispielsweise etwa 1:2 betragen.

In einer bevorzugten Ausgestaltung ist der Ventilkörper als Kugel ausgebildet, die schwimmfähig ist. Die Kugel kann ein geringes Eigengewicht aufweisen und beispielsweise als Hohlkörper ausgebildet sein. Dadurch kann bei Anliegen von Windlasten die Kugel zu einem oberen Ventilsitz gedrückt werden, um den Durchflusskanal zu verschließen.

Für eine effektive Montage des Ventils kann das Rahmenprofil an der Unterseite der Trennwand eine hinterschnittene Nut mit zwei winkelförmigen Stegen aufweisen. Die Öffnung zur Montage des Ventilkörpers kann dabei an dem Nutboden vorgesehen sein, der durch die Trennwand gebildet ist. Das Gehäuse des Ventils kann einen Halter für eine Bajonettverbindung aufweisen, so dass das Gehäuse durch Drehen an der hinterschnittenen Nut fixiert ist. Hierfür kann der Halter in einem ersten Schritt in die hinterschnittene Nut des Rahmenprofils eingesteckt und dann gedreht werden, beispielsweise um 90°, so dass hervorstehende Vorsprünge des Halters die winkelförmigen Stege der Nut hintergreifen.

Für eine verbesserte Abdichtung kann das Gehäuse des Ventils über einen Dichtring abgedichtet sein, der an der Trennwand anliegt. Der Dichtring kann beispielsweise als O-Ring ausgebildet sein und wird in der montierten Position gegen die Trennwand gedrückt.

An der unteren Kammer ist vorzugsweise zur Entwässerung eine zur Umgebung hin offene Entwässerungsöffnung ausgebildet. Die untere Kammer kann dabei von dem Rahmenprofil und einem weiteren Rahmenprofil, beispielsweise einem Blendrahmenprofil oder einer Bodenschwelle, umgeben sein, so dass die Entwässerung von dem Rahmenprofil in die untere Kammer und von dort über eine weitere Entwässerungsöffnung in die Umgebung erfolgt.

Das Rahmenprofil bildet vorzugsweise einen Teil eines Rahmens aus, der bei einem Fenster oder einer Tür eingesetzt wird. Die Tür kann dabei als verschwenkbarer Flügel oder als Schiebetür ausgebildet sein. Das Rahmenprofil ist vorzugsweise an einer Unterseite des Rahmens angeordnet und oberhalb eines Blendrahmens oder einer Bodenschwelle vorgesehen.

Die Erfindung wird nachfolgend anhand mehrerer Ausführungsbeispiele mit Bezug auf die beigefügten Zeichnungen gezeigt. Es zeigen:
- Figur 1: eine Schnittansicht durch ein Fenster mit einer Entwässerungsvorrichtung;
- Figur 2: eine Ansicht eines erfindungsgemäßen Rahmenprofils vor der Montage eines Ventils;
- Figuren 3 und 4: zwei Ansichten des Rahmenprofils der Figur 2 bei der Montage des Ventils;
- Figur 5: eine Schnittansicht durch das Rahmenprofil mit montiertem Ventil, und
- Figur 6: eine Schnittansicht des Rahmenprofils mit dem Ventil.

In Figur 1 ist eine Schnittansicht durch ein Fenster gezeigt, mit einem Blendrahmenprofil 1 und einem Flügelrahmenprofil 2, das sich in der geschlossenen Position befindet. An dem Flügelrahmenprofil 2 ist eine Isolierglasscheibe 3 fixiert, die innerhalb eines Flügelrahmens angeordnet ist. Das Flügelrahmenprofil 2 ist als Hohlprofil ausgebildet und weist eine obere Kammer 5 für die Entwässerung auf, die über eine Öffnung 6 in einer Trennwand mit einer unteren Kammer 7 für die Entwässerung verbunden ist. Die untere Kammer 7 ist dabei von dem Flügelrahmenprofil 2 und dem Blendrahmenprofil 1 umgeben, wobei das Blendrahmenprofil 1 eine Kammer 9 für die Entwässerung aufweist, die über eine seitliche Öffnung 4 mit der Umgebung verbunden ist.

Für die Entwässerung von Kondensat oder Regenwasser, das in das Flügelrahmenprofil 2 eingedrungen ist, kann über die Öffnung 6 Wasser in die Kammer 7 einströmen, wie dies durch den Pfeil dargestellt ist. Dieses Wasser kann dann in der Kammer 9 des Blendrahmenprofils 1 gesammelt und über die Öffnung 4 abgeführt werden. Falls allerdings eine Windlast auf das Blendrahmenprofil 1 drückt, wie dies durch den Pfeil dargestellt ist, kann in der Kammer 9 eine Wassersäule mit der Höhe h₀ entstehen, so dass bei Überschreiten eines gewissen Druckes eine Dichtung 8 an der Kammer 7 für eine Abdichtung sorgt, da ansonsten das Wasser zur Innenseite hin strömen kann. Um bei einer solchen Entwässerungsvorrichtung die Sicherheit gegen Eindringen von Feuchtigkeit zu erhöhen, wird erfindungsgemäß an der Trennwand mit der Öffnung 6 des Flügelrahmenprofils 2 ein Ventil montiert, wobei die Geometrie der Profile an den jeweiligen Einsatzzweck angepasst werden kann.

In Figur 2 ist ein modifiziertes Rahmenprofil 10 gezeigt, das eine obere Kammer 11 zur Entwässerung aufweist und optional auch weitere Hohlkammern umfassen kann. An der oberen Kammer 11 ist an der Unterseite eine Trennwand 13 vorgesehen, die in der montierten Position im Wesentlichen horizontal ausgerichtet ist, aber auch geneigt zur Horizontalen angeordnet sein kann. An der Trennwand 13 ist über einen Bohrer 16 eine Öffnung 12 eingebracht, wobei die Öffnung 12 innerhalb einer Nut 15 vorgesehen ist. Die Nut 15 ist hinterschnitten ausgebildet und weist zwei winkelförmige Stege 14 auf. Die Öffnung 12 ist in dem Nutboden angeordnet, der durch die Trennwand 13 gebildet ist.

Zur Montage eines Ventils 20 an der Trennwand 13 wird gemäß Figur 3 ein Ventil 20 so an der Nut 15 positioniert, dass ein Halter 21 mit einer parallel zur Nut 15 ausgerichteten Abflachung 22 in die Nut 15 eingesteckt werden kann. Sobald der Halter 21 durch den Schlitz zwischen den winkelförmigen Stegen eingefügt wurde, kann das Ventil 20 um etwa 90° gedreht werden, wie dies in Figur 4 gezeigt ist. Durch Drehen des Ventils 20 gelangen Vorsprünge an dem Halter 21 hinter die nach innen ragenden Stege der winkelförmigen Stege 14 und sichern das Ventil 20 somit an der Nut 15 gegen ein Herzausziehen.

In Figur 5 ist die montierte Position des Ventils 20 gezeigt. Das Gehäuse des Ventils 20 ist auf der zu der Trennwand 13 gewandten Seite mit einem Dichtring 26 versehen, der in der montierten Position gegen die Trennwand 13 drückt und für eine Abdichtung sorgt. Der Dichtring 26 ist an dem Halter 21 fixiert. Ferner ist das Gehäuse des Ventils 20 noch mit einer Hülse 24 ausgestattet, die in die Öffnung 12 als Positionierhilfe eingesteckt wird.

Das Ventil 20 umfasst ein Gehäuse, in dem ein Durchflusskanal angeordnet ist. Ein oberer Einlass 25 des Durchflusskanals besitzt dabei einen Durchmesser, der deutlich kleiner ist als ein Durchmesser an einem Auslass 29 des Ventils. In dem Durchflusskanal ist ein kugelförmiger Ventilkörper 23 angeordnet, der durch mehrere nach innen ragende Vorsprünge 28 unverlierbar in dem Durchflusskanal gehalten ist. Der Ventilkörper 23 ist als Kugel ausgebildet und als Hohlkörper.

In dem Durchflusskanal des Gehäuses ist ein sich nach unten aufweitender konusförmiger Abschnitt 27 zwischen dem oberen Einlass 25 und dem Auslass 29 ausgebildet, der einen Ventilsitz für den Ventilkörper 23 bildet. Wird aufgrund eines Druckunterschiedes zwischen dem Auslass 29 und dem oberen Einlass 25 der Ventilkörper 23 angehoben, gelangt er gegen den konusförmigen Abschnitt 27 und dichtet somit den Durchflusskanal ab.

In Figur 6 ist die Einbausituation des Ventils 20 an dem Rahmenprofil 10 gezeigt, das in diesem Fall einen Teil einer Schiebetür bildet. Auf dem Rahmenprofil 10 ist ein Vorsprung 19 ausgebildet, auf dem ein Rahmenprofil 30 eines Festfeldes einer Schiebetür angeordnet ist. An dem Rahmenprofil 30 sind zwei Dichtungen 31 vorgesehen, die den Vorsprung 19 umgeben. Das Rahmenprofil 10 wird über die obere Kammer 11 entwässert, und bei Eindringen von Feuchtigkeit kann diese durch die Öffnung 12 in der Trennwand 13 und das Ventil 20 in eine untere Kammer 18 abströmen, die wie in Figur 1 von einem Blendrahmenprofil oder einer Bodenschwelle umgeben sein kann, so dass das Wasser dann über eine Öffnung 4 in die Umgebung abgeleitet werden kann.

In dem dargestellten Ausführungsbeispiel besteht der Ventilkörper und bevorzugt das Gehäuse des Ventils aus Kunststoff.

Das Ventil 20 ist durch die Gestaltung des Durchflusses und der inneren Querschnittsverhältnisse selbstreinigend ausgebildet und Verschmutzungen, wie Schmutz, Staub oder Insekten, werden aus dem Ventil durch den Auslass oder Einlass herausgespült oder herausgeblasen.

Über die Länge des Rahmenprofils 10 und des Flügelrahmenprofils 2 können mehrere Ventile 20 jeweils an einer Öffnung 12 der Trennwand 13 montiert sein.

### Bezugszeichenliste

- 1: Blendrahmenprofil
- 2: Flügelrahmenprofil
- 3: Isolierglasscheibe
- 4: Öffnung
- 5: Kammer
- 6: Öffnung
- 7: Kammer
- 8: Dichtung
- 9: Kammer
- 10: Rahmenprofil
- 11: Kammer
- 12: Öffnung
- 13: Trennwand
- 14: Steg
- 15: Nut
- 16: Bohrer
- 18: untere Kammer
- 19: Vorsprung
- 20: Ventil
- 21: Halter
- 22: Abflachung
- 23: Ventilkörper
- 24: Hülse
- 25: oberer Einlass
- 26: Dichtring
- 27: konusförmiger Abschnitt
- 28: Vorsprung
- 29: Auslass
- 30: Rahmenprofil
- 31: Dichtung
- H₀: Höhe

## Patentansprüche

1. Rahmenprofil (10) mit einer Entwässerungsvorrichtung, wobei das Rahmenprofil (10) eine obere Kammer (11) zur Entwässerung und eine untere Kammer (18) zur Entwässerung aufweist, die durch eine Trennwand (13) voneinander getrennt sind, die eine Öffnung (12) aufweist, **dadurch gekennzeichnet, dass** an der Öffnung (12) der Trennwand (13) ein Ventil (20) mit einem bewegbaren Ventilkörper (23) fixiert ist.

2. Rahmenprofil nach Anspruch 1, **dadurch gekennzeichnet, dass** das Ventil (20) an einer Unterseite der Trennwand (13) fixiert ist.

3. Rahmenprofil nach Anspruch 1 oder 2, **dadurch gekennzeichnet, dass** das Ventil (20) ein Gehäuse mit einem Durchflusskanal aufweist, in dem der Ventilkörper (23) angeordnet ist.

4. Rahmenprofil nach Anspruch 3, **dadurch gekennzeichnet, dass** der Durchflusskanal in einem oberen Einlassbereich (25) einen Querschnitt besitzt, der mindestens 50 % kleiner ist als ein Querschnitt des Durchflusskanals an einem unteren Ausfluss (29).

5. Rahmenprofil nach einem der vorhergehenden Ansprüche, **dadurch gekennzeichnet, dass** der Ventilkörper (23) als Kugel ausgebildet ist, die schwimmfähig ist.

6. Rahmenprofil nach einem der vorhergehenden Ansprüche, **dadurch gekennzeichnet, dass** das Rahmenprofil (10) an einer Unterseite der Trennwand (13) eine hinterschnittene Nut (15) mit zwei winkelförmigen Stegen (14) aufweist.

7. Rahmenprofil nach Anspruch 6, **dadurch gekennzeichnet, dass** an dem Gehäuse des Ventils (20) ein Halter (21) für eine Bajonettverbindung ausgebildet ist und das Gehäuse durch Drehen an der hinterschnittenen Nut (15) fixiert ist.

8. Rahmenprofil nach einem der vorhergehenden Ansprüche, **dadurch gekennzeichnet, dass** das Gehäuse des Ventils (20) über einen Dichtring (26) abgedichtet an der Trennwand (13) anliegt.

9. Rahmenprofil nach einem der vorhergehenden Ansprüche, **dadurch gekennzeichnet, dass** an der unteren Kammer (18) zur Entwässerung eine zur Umgebung hin offene Entwässerungsöffnung ausgebildet ist.

10. Fenster oder Tür mit einem Rahmen, der an einer Unterseite ein Rahmenprofil (10) nach einem der vorhergehenden Ansprüche aufweist.

## Geänderte Patentansprüche

### Geänderte Patentansprüche gemäss Regel 137(2) EPÜ.

1. Rahmenprofil (10) mit einer Entwässerungsvorrichtung, wobei das Rahmenprofil (10) eine obere Kammer (11) zur Entwässerung und eine untere Kammer (18) zur Entwässerung aufweist, die durch eine Trennwand (13) voneinander getrennt sind, die eine Öffnung (12) aufweist, wobei an der Öffnung (12) der Trennwand (13) ein Ventil (20) mit einem bewegbaren Ventilkörper (23) fixiert ist **dadurch gekennzeichnet, dass** das Rahmenprofil (10) an einer Unterseite der Trennwand (13) eine hinterschnittene Nut (15) mit zwei winkelförmigen Stegen (14) aufweist, dass an dem Gehäuse des Ventils (20) ein Halter (21) für eine Bajonettverbindung ausgebildet ist und das Gehäuse durch Drehen an der hinterschnittenen Nut (15) fixiert ist und das Gehäuse des Ventils (20) über einen Dichtring (26) abgedichtet an der Trennwand (13) anliegt.

2. Rahmenprofil nach Anspruch 1, **dadurch gekennzeichnet, dass** das Ventil (20) an einer Unterseite der Trennwand (13) fixiert ist.

3. Rahmenprofil nach Anspruch 1 oder 2, **dadurch gekennzeichnet, dass** das Ventil (20) ein Gehäuse mit einem Durchflusskanal aufweist, in dem der Ventilkörper (23) angeordnet ist.

4. Rahmenprofil nach Anspruch 3, **dadurch gekennzeichnet, dass** der Durchflusskanal in einem oberen Einlassbereich (25) einen Querschnitt besitzt, der mindestens 50 % kleiner ist als ein Querschnitt des Durchflusskanals an einem unteren Ausfluss (29).

5. Rahmenprofil nach einem der vorhergehenden Ansprüche, **dadurch gekennzeichnet, dass** der Ventilkörper (23) als Kugel ausgebildet ist, die schwimmfähig ist.

6. Rahmenprofil nach einem der vorhergehenden Ansprüche, **dadurch gekennzeichnet, dass** an der unteren Kammer (18) zur Entwässerung eine zur Umgebung hin offene Entwässerungsöffnung ausgebildet ist.

7. Fenster oder Tür mit einem Rahmen, der an einer Unterseite ein Rahmenprofil (10) nach einem der vorhergehenden Ansprüche aufweist.
